# EUROPÄISCHE PATENTSCHRIFT

(11) **EP 3 268 677 B1**
(45) Veröffentlichungstag und Bekanntmachung des Hinweises auf die Patenterteilung: **10.07.2019**
(21) Anmeldenummer: 16707070.5
(22) Anmeldetag: 25.02.2016
(51) Int. Cl.: F24H 9/16, F24H 1/00, F28D 9/00

(54) **WÄRMEÜBERTRAGER**
HEAT EXCHANGER
ÉCHANGEUR DE CHALEUR

(30) Priorität: 09.03.2015 DE 102015204167; 01.09.2015 DE 102015216691
(43) Veröffentlichungstag der Anmeldung: 17.01.2018
(73) Patentinhaber: Robert Bosch GmbH, 70442 Stuttgart (DE)
(72) Erfinder: FISCHER, Ralf, 73730 Esslingen (DE); WIELAND, Bernd, 73760 Ostfildern (DE)
(86) Internationale Anmeldenummer: PCT/EP2016/053926
(87) Internationale Veröffentlichungsnummer: WO 2016/142180

(56) Entgegenhaltungen:
- GB-A- 2 339 829
- US-A1- 2008 017 135
- US-A1- 2013 068 421

## Beschreibung

Die Erfindung betrifft einen Wärmeübertrager mit Anschlüssen für mindestens eine Flüssigkeit und mit einer Wärmeisolation, die den Wärmeübertrager vollständig oder zumindest teilweise umschließt sowie ein Heizgerät mit einem solchen Wärmeübertrager.

Solche Wärmeübertrager sind mit einer Flüssigkeit gefüllt, was bei einer Reparatur oder einem Austausch des Wärmeübertragers zu Problemen führen kann.

Mit der US 2013/0068421 A1 ist ein Wärmeübertrager für ein Flugzeug bekannt geworden, der eine Ablaufwanne besitzt, die mit Leckagenschilden verbunden sind, an denen Flüssigkeit herunter in die Ablaufwanne tropfen kann. Die Leckagenschilde umkapseln den Wärmeübertrager vollständig. Mit der GB 2339829A ist ein Boiler bekannt geworden, der in einer Aufgefangwanne sitzt. Auch hier sind Schilde vorgesehen, an denen Flüssigkeit herunter in die Wanne fließen kann. Darüberhinaus ist mit der US 2008/0017135 A1 ein Boiler bekannt geworden, um den zum Zwecke des Auffangens von Leckagen-Wasser ein wasserdichter Sack gelegt ist.

### Vorteile der Erfindung

Der erfindungsgemäße Wärmeübertrager zeichnet sich dadurch aus, dass die Wärmeisolation als Auffangbehälter für die mindestens eine Flüssigkeit ausgebildet ist. Auf diese Weise wird erreicht, dass sich im Falle eines Austausch oder einer Reparatur, wenn ein Anschluss geöffnet oder mehrere Anschlüsse abgenommen werden müssen, austretende Flüssigkeit nicht unkontrolliert ausbreitet.

Der Effekt wird verbessert, wenn die Wärmeisolation wannenartig ausgebildet ist.

Bei einer besonders einfachen und kostengünstigen Variante ist die Wärmeisolation zumindest bereichsweise doppelwandig ausgebildet.

Die Kombination aus Wärmeisolation und der die Flüssigkeit auffangende Eigenschafft kann einfach erreicht werden, wenn die Wärmeisolation aus einem Kunststoff insbesondere einem geschäumten Kunststoff besteht.

Für den Monteur ist es besonders von Vorteil, wenn der Wärmeübertrager aus der Wärmeisolation entnehmbar ist.

Dieser Vorteil wird noch verbessert, wenn die Wärmeisolation entleerbar ist.

Wenn die Anschlüsse von einer oberen Position in den Wärmeübertrager geführt sind, kann ein einfacher Aufbau erreicht werden.

Die Erfindung betrifft auch ein Heizgerät mit einem erfindungsgemäßen Wärmeübertrager.

### Zeichnung

In der Zeichnung ist ein Ausführungsbeispiel des erfindungsgemäßen Heizgeräts dargestellt und in der nachfolgenden Beschreibung näher erläutert. Es zeigen
Figur 1 eine schematische Ansicht eines Heizgeräts auf einem Speicher, Figur 2 einen Schnitt nach Linie II-II in Figur 3 durch einen Wärmeübertrager mit einer Wärmeisolation, Figur 3 einen in eine Wärmeisolation ein gepackten Wärmeübertrager und Figur 4 die den Wärmeübertrager aufnehmende Wärmeisolation von schräg unten.

### Beschreibung

In Figur 1 ist ein Heizgerät 10 schematisch dargestellt, das im Ausführungsbeispiel auf einem Speicher 12 angeordnet ist. Das Heizgerät 10 weist ein Gehäuse 14 auf, das je nach Ausstattungsgrad unterschiedliche Komponenten aufnimmt.

Als wesentliche Komponenten befinden sich eine Wärmezelle 16, eine Steuerung 18, eine oder mehrere Pumpen 20 sowie Verrohrungen 22, Kabel- oder Busleitungen 24 und Haltemittel 26 im Heizgerät 10. Auch bei den einzelnen Komponenten hängt deren Anzahl und Komplexität vom Ausstattungsgrad des Heizgeräts 10 ab.

Die Wärmezelle 16 weist einen Brenner 28, einen Wärmetauscher 30, ein Gebläse 32, eine Ventilbaugruppe 34 sowie ein Zuluftsystem 36 und ein Abgassystem 38 auf.

In Figur 2 ist ein Wärmeübertrager 40 gezeigt, der außerhalb der Wärmezelle 16 als zusätzlicher Wärmeübertrager 40 im Heizgerät 10 vorgesehen ist. Bei solchen Systemen wird in der Regel kaltes Brauchwasser durch heißes Heizwasser im Wärmetausch erwärmt. Der Wärmetauscher 40 ist als Plattenwärmtauscher ausgebildet und mit Anschlüssen 42 an den Heizwasserkreislauf und mit nicht dargestellten Anschlüssen an die Brauchwasserleitung angeschlossen.

Der Wärmeübertrager 40 ist von einer Wärmeisolation 44 umgeben. In Figur 2 ist erkennbar, dass der Wärmeübertrager 40 von der Wärmeisolation 44 aufgenommen ist. Sie umgibt ihn mit Wänden 46 seitlich direkt. Die Wärmeisolation 44 weist einen Boden 48 auf, der zusammen mit den Wänden 46 bereits eine wannenförmige Struktur ausbildet. Am Boden 48 sind dazu Abstandshalter 50 gebildet, auf denen der Plattenwärmetauscher 40 aufsitzt und die ein freies Volumen 52 erzeugen, in das Flüssigkeit im Falle des Auftretens aufgenommen werden kann.

Wie ebenfalls in Figur zwei zu erkennen ist, sind die Wände 46 doppelwandig ausgeführt, d.h. jeweils neben einer Wand 46 ist eine weitere Außenwand 54 gebildet. Im Ausführungsbeispiel ist erkennbar, dass sich diese Außenwände 54 entlang den Längsseiten des Wärmetauschers 40 erstrecken. Selbstverständlich sind auch zusätzliche Außenwände seitlich der Stirnwände der Wärmeisolation 44 möglich. Die Außenwände 54 können, wie das gestrichelt in Figur 2 angedeutet ist, mittels Abstandshalter 56 in ihrer Lage fixiert werden.

Wie in Figur 2 dargestellt ist, kann die Wärmeisolation 44 auch mehrteilig aufgebaut sein. In dem in Figur zwei dargestellten Ausführungsbeispiel bilden die Außenwände 54 zusammen mit dem Boden 48 und den in Figur zwei nicht dargestellten Stirnwände 58 (Figur vier) eine äußere Wanne 59. In die Wanne 59 sind die Wände 46 und die Abstandshalter 50 eingebracht. Die Wände 46 zusammen mit dem Abstandhalter 50 können dabei eine eigene kleine Wanne bilden und beispielsweise eingesteckt oder eingeklebt werden.

Die Wärmeisolation 44 ist aus einem Kunststoff gefertigt. Hier eignet sich besonders ein geschäumter Kunststoff, der entsprechend formstabil aufgebaut sein sollte. Selbstverständlich sind auch andere Materialien denkbar, wie geschäumte Metalle oder auch Naturprodukte.

Die Wärmeisolation 44 wird nach oben durch einen Deckel 60 abgeschlossen. Der Deckel 60 stützt sich mit seitlichen Kragen 62 an den Wänden 46 ab und kann durch einfaches Abziehen abgenommen werden. In Figur 2 ist eine Variante dargestellt, bei der die Anschlüsse 42 vom Deckel 60 aufgenommen werden, was beispielsweise durch eine mehrteilige Ausführung des Deckels 60 möglich ist. In Figur drei ist eine Variante dargestellt, bei der sich der Deckel 60 lediglich zwischen den Anschlüssen 42 erstreckt.

Durch den Aufbau mittels eines abnehmbaren Deckels 60 wird erreicht, dass der Wärmeübertrager 40 aus der Wärmeisolation 40 entnehmbar ist.

In einem möglichen Reparaturfall, würde ein Monteur den Deckel 60 abnehmen und die zwischenzeitlich drucklos geschalteten Anschlüsse 42 lösen.

Überschüssige, austretende Flüssigkeit wird dann im Volumen 52 sowie in den Zwischenräumen zwischen den Wänden 46 und den Außenwänden 54 aufgenommen. Der Wärmeübertrager 40 kann aus der Wärmeisolation 44 herausgenommen werden. Die vom Wärmeübertrager 40 befreite Wärmeisolation 44 lässt sich dann sehr einfach entleeren.

Wie in Figur 3 erkennbar ist, weisen die Außenwände 54 reduzierte Bereiche 64 auf, die eine gewisse Materialersparnis an Material für die Wärmeisolation 44 ermöglichen.

In Figur 3 ist ebenfalls erkennbar, dass die Anschlüsse 42 von oben an den Wärmetauscher 40 geführt sind. Dies bietet den Vorteil, dass im Falle der Demontage der Anschlüsse 42 austretende Flüssigkeit direkt nach unten in die wannenförmige Struktur der Wärmeisolation 44 fließen kann. Natürlich wäre das bei einer seitlichen Montage ebenfalls möglich, jedoch schwieriger zu lösen.

In den Figuren 3 und 4 ist noch erkennbar, dass die Stirnwände 58 nach oben ausgedehnte Wandflächen 66 zur besseren Handhabung aufweisen.

In einem erfindungsgemäßen Heizgerät 10 mit einem erfindungsgemäßen Wärmeübertrager 40 kann der Wärmeübertrager 40 auch in Bereichen montiert sein, unterhalb derer gegenüber Flüssigkeiten sensible Komponenten angeordnet sind. Durch die wannenförmige Struktur der Wärmeisolation 44, wie sie insbesondere in Figur 4 erkennbar ist, kann effektiv vermieden werden, dass Flüssigkeit auf den darunterliegenden Bereich in größerem Maße tropfen kann.

## Patentansprüche

1. Wärmeübertrager mit Anschlüssen (42) für mindestens eine Flüssigkeit und mit einer Wärmeisolation (44), die den Wärmeübertrager (40) vollständig oder zumindest teilweise umschließt, **dadurch gekennzeichnet, dass** die Wärmeisolation (44) als Auffangbehälter (59) für die mindestens eine Flüssigkeit ausgebildet ist und dass die Wärmeisolation (44) zumindest bereichsweise doppelwandig ausgebildet ist.

2. Wärmeübertrager nach Anspruch 1, **dadurch gekennzeichnet, dass** die Wärmeisolation (44) wannenartig ausgebildet ist.

3. Wärmeübertrager nach einem der vorhergehenden Ansprüche, **dadurch gekennzeichnet, dass** die Wärmeisolation (44) aus einem Kunststoff insbesondere einem geschäumten Kunststoff besteht.

4. Wärmeübertrager nach einem der vorhergehenden Ansprüche, **dadurch gekennzeichnet, dass** der Wärmeübertrager (40) aus der Wärmeisolation (44) entnehmbar ist.

5. Wärmeübertrager nach einem der vorhergehenden Ansprüche, **dadurch gekennzeichnet, dass** die Wärmeisolation (44) entleerbar ist.

6. Wärmeübertrager nach einem der vorhergehenden Ansprüche, **dadurch gekennzeichnet, dass** die Anschlüsse (42) von einer oberen Position in den Wärmeübertrager (40) geführt sind.

7. Heizgerät mit einem Wärmeübertrager (40) nach einem der vorhergehenden Ansprüche.

## Claims

1. Heat exchanger having connections (42) for at least one liquid and having thermal insulation (44) which completely or at least partly surrounds the heat exchanger (40), **characterized in that** the thermal insulation (44) is configured as a collection vessel (59) for the at least one liquid and **in that** the thermal insulation (44) is double-walled at least in regions.

2. Heat exchanger according to Claim 1, **characterized in that** the thermal insulation (44) has a tank-like configuration.

3. Heat exchanger according to either of the preceding claims, **characterized in that** the thermal insulation (44) consists of a polymer, in particular a foamed polymer.

4. Heat exchanger according to any of the preceding claims, **characterized in that** the heat exchanger (40) can be taken out from the thermal insulation (44) .

5. Heat exchanger according to any of the preceding claims, **characterized in that** the thermal insulation (44) is able to be emptied.

6. Heat exchanger according to any of the preceding claims, **characterized in that** the connections (42) are conducted from an upper position into the heat exchanger (40).

7. Heating appliance comprising a heat exchanger (40) according to any of the preceding claims.

## Revendications

1. Échangeur de chaleur comprenant des raccords (42) pour au moins un liquide et comprenant une isolation thermique (44) qui entoure l'échangeur de chaleur (40) complètement ou au moins en partie, **caractérisé en ce que** l'isolation thermique (44) est réalisée sous forme de récipient de collecte (59) pour l'au moins un liquide et **en ce que** l'isolation thermique (44) est réalisée au moins en partie avec une double paroi.

2. Échangeur de chaleur selon la revendication 1, **caractérisé en ce que** l'isolation thermique (44) est réalisée en forme de bac.

3. Échangeur de chaleur selon l'une quelconque des revendications précédentes, **caractérisé en ce que** l'isolation thermique (44) se compose d'un plastique, en particulier d'un plastique moussé.

4. Échangeur de chaleur selon l'une quelconque des revendications précédentes, **caractérisé en ce que** l'échangeur de chaleur (40) peut être enlevé de l'isolation thermique (44).

5. Échangeur de chaleur selon l'une quelconque des revendications précédentes, **caractérisé en ce que** l'isolation thermique (44) peut être vidée.

6. Échangeur de chaleur selon l'une quelconque des revendications précédentes, **caractérisé en ce que** les raccords (42) sont guidés depuis une position supérieure dans l'échangeur de chaleur (40).

7. Appareil de chauffage comprenant un échangeur de chaleur (40) selon l'une quelconque des revendications précédentes.
